# EUROPÄISCHE PATENTSCHRIFT

(11) **EP 3 623 514 B1**
(45) Veröffentlichungstag und Bekanntmachung des Hinweises auf die Patenterteilung: **19.04.2023**
(21) Anmeldenummer: 19194107.9
(22) Anmeldetag: 28.08.2019
(51) Int. Cl.: D06F 33/38, D06F 103/04, D06F 103/18, D06F 105/46, D06F 105/02

(54) **VERFAHREN ZUM BETREIBEN EINER WASCHMASCHINE**
METHOD FOR OPERATING A WASHING MACHINE
PROCÉDÉ DE FONCTIONNEMENT D'UN LAVE-LINGE

(30) Priorität: 14.09.2018 DE 102018122471
(43) Veröffentlichungstag der Anmeldung: 18.03.2020
(73) Patentinhaber: Miele & Cie. KG, 33332 Gütersloh (DE)
(72) Erfinder: Bicker, Rainer, 33415 Verl (DE); Drücker, Markus, 33335 Gütersloh (DE); Kortenjann, Magnus, 48291 Telgte (DE); Templin, Ralf, 33647 Bielefeld (DE)

(56) Entgegenhaltungen:
- EP-A1- 3 363 942
- DE-A1- 3 900 826
- GB-A- 2 303 642
- US-A1- 2012 060 299

## Beschreibung

Die Erfindung betrifft ein Verfahren zum Betreiben einer Waschmaschine.

Um nach einem Hauptwaschgang von Wäsche in einer Waschmaschine Rückstände von Waschmittel oder Schmutz aus der Wäsche zu entfernen, kann ein Anteil einer Waschflotte abgepumpt werden und kann die Wäsche geschleudert werden. Anschließend kann eine verbliebene, in der Wäsche gebundene Waschflotte durch die Zugabe von viel Spülwasser verdünnt werden. Dabei kann viel freie Flotte als Spülwasser eingesetzt werden und die Wäsche kann durch die freie Flotte bewegt werden, um die gebundene Flotte mit der freien Flotte auszutauschen. Danach kann die Wäsche erneut geschleudert werden.

Gattungsgemäße Verfahren sind beschrieben in der GB 2 303 642 A, DE 39 00 826 A1, US 2012/060299 A1 und der EP 3 363 942 A1.

Der Erfindung stellt sich die Aufgabe, ein verbessertes Verfahren zum Betreiben einer Waschmaschine zu schaffen.

Erfindungsgemäß wird diese Aufgabe durch ein Verfahren zum Betreiben einer Waschmaschine mit den Schritten bzw. Merkmalen des Hauptanspruchs gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass Wäsche in einer Waschmaschine auch lediglich mit gebundener Flotte ausgespült werden kann. Dazu kann ein Austausch von in der Wäsche verbleibender Flotte mit einer eigens ermittelten Menge von zugegebenen Spülwasser erfolgen, wobei auf das Spülen mit freier Flotte verzichtet werden kann. Hierbei kann lediglich mit gebundener Flotte gespült werden, wodurch die Wäsche nicht durch die freie Flotte gezogen wird und vorteilhafterweise weniger Energie für die Waschbewegung benötigt wird. Zudem kann der Austausch zwischen Waschlauge in der gebundenen Flotte und dem zugegebenen Wasser in der gebundenen Flotte vorteilhafterweise schneller erfolgen als der Austausch zwischen gebundener Flotte und freier Flotte, wodurch das Spülen zeitsparend umgesetzt werden kann. Vorteilhafterweise kann auf diese Weise der Energie- und Wasserverbrauch gesenkt werden, wobei die Waschleistung erhalten werden kann.

Es wird ein Verfahren zum Betreiben einer Waschmaschine vorgestellt. Die Waschmaschine weist eine Trommel zum Aufnehmen von Wäsche auf. Das Verfahren weist einen Schritt des Ermittelns, einen Schritt des Durchführens und einen Schritt des Reduzierens auf. Im Schritt des Ermittelns wird eine Spülwassermenge für einen Spülvorgang der Waschmaschine ermittelt. Die Spülwassermenge wird unter Verwendung einer Beladungsmenge an Wäsche in der Trommel, einer Restflotte in der Wäsche zu Beginn des Spülvorgangs und eines Entwässerungsverhaltens der Wäsche ermittelt. Im Schritt des Durchführens wird der Spülvorgang unter Verwendung der ermittelten Spülwassermenge durchgeführt. Dabei ist die Spülwassermenge vollständig durch die Wäsche gebunden. Während des Spülvorgangs wird eine Drehbewegung der Trommel ausgeführt. Im Schritt des Reduzierens wird die in der Wäsche gebundene Flotte aus Restflotte und Spülwassermenge reduziert. Zum Reduzieren wird eine weitere Drehbewegung der Trommel ausgeführt.

Bei der Waschmaschine kann es sich beispielsweise um einen Waschautomaten oder um ein kombiniertes Waschtrockengerät handeln. Die Trommel kann drehbar in einem Laugenbehälter angeordnet sein. Unter dem Spülvorgang kann beispielsweise ein vordefiniertes Waschprogramm der Waschmaschine verstanden werden. Der Spülvorgang kann auch nur einen Teilablauf des Waschprogramms umfassen. Der Spülvorgang kann beispielsweise ausgeführt werden, um nach einem Hauptwaschgang Rückstände von Waschmittel oder Schmutz aus der Wäsche zu entfernen. Die Spülwassermenge kann beispielsweise so ermittelt werden, dass die Wäsche beim Spülen teilweise oder vollständig gesättigt ist. Die Spülwassermenge kann dabei vollständig von der Wäsche aufgenommen werden bzw. durch die Wäsche gebunden sein. Unter der Flotte kann die Menge an Flüssigkeit verstanden werden, die während eines Waschvorgangs in der Waschmaschine verwendet wird. Die Flotte kann beispielsweise aus Leitungswasser mit oder ohne Waschmittel bestehen. Unter der Restflotte kann die aus einem dem Spülvorgang vorhergehenden Waschvorgang in der Wäsche verbliebene Flotte verstanden werden. Bei der Beladungsmenge kann es sich um die Masse an Wäsche, die in der Trommel aufgenommen ist, handeln. Die Beladungsmenge kann beispielsweise mittels eines Wiegeverfahrens oder eines Massenträgheitsverfahrens erfasst werden. Das Entwässerungsverhalten der Wäsche kann beispielsweise von der Textilart abhängig sein. Die Drehbewegung und die weitere Drehbewegung der Trommel können beispielsweise ein Drehen, ein Reversieren und zusätzlich oder alternativ ein Schleudern der Wäsche sein, dass mit einer unterschiedlichen Drehzahl erfolgt. Die Drehzahl kann beispielsweise in einem Bereich von 50 bis 1200 Umdrehungen pro Minute liegen. Zum Reduzieren der in der Wäsche gebundenen Flotte kann die weitere Drehbewegung beispielsweise mit einer höheren Drehzahl ausgeführt werden als die Drehbewegung.

Gemäß einer Ausführungsform können der Schritt des Ermittelns, der Schritt des Durchführens und der Schritt des Reduzierens zyklisch wiederholt werden, um die Restflotte in der Wäsche durch Spülwasser auszutauschen. Dies ist vorteilhaft, um Rückstände von Waschmittel oder Schmutz, die sich in der Restflotte befinden können, effizient auszuspülen.

Zudem kann gemäß einer Ausführungsform bei jedem Wiederholen des Schritts des Ermittelns die Spülwassermenge gegenüber einem vorhergehenden Ausführen des Schritts des Ermittelns erhöht werden, um die Wäsche zu spülen. Vorteilhafterweise kann die Restflotte auf diese Weise ausgespült werden. Da nur mit gebundener Flotte gespült wird, ist das Spülen besonders ressourcenschonend.

Das Verfahren kann gemäß einer Ausführungsform auch einen Schritt des Bestimmens umfassen. Im Schritt des Bestimmens kann die Drehzahl zum Ausführen der Drehbewegung und zusätzlich oder alternativ zum Ausführen der weiteren Drehbewegung der Trommel unter Verwendung der Beladungsmenge und einer Wasserzulaufmenge bestimmt werden. Die Wasserzulaufmenge kann einen dem Spülvorgang vorangehenden Waschvorgang der Waschmaschine betreffen. Im Schritt des Bestimmens kann auch die Drehzahl für andere Drehbewegungen der Trommel bestimm werden, beispielsweise eine Drehzahl für eine Drehbewegung der Trommel für den dem Spülvorgang vorausgehenden Waschvorgang. Vorteilhafterweise kann die Drehbewegung der Trommel so anhand der Beladung der Trommel bestimmt werden, was energiesparend ist.

Das Verfahren umfasst erfindungsgemäß einen Schritt des Erkennens der Beladungsmenge. Die Beladungsmenge kann unter Verwendung eines Massenträgheitsmoments der Wäsche erkannt werden. Zusätzlich oder alternativ kann die Beladungsmenge anhand eines Saugverhaltens der Wäsche erkannt werden. Zudem kann die Beladungsmenge auch zusätzlich oder alternativ durch eine erfasste Masse der Wäsche erkannt werden, beispielsweise mittels eines Wiegeverfahrens. Die Beladungsmenge kann beispielsweise erkannt werden, um eine Wasserzulaufmenge für den dem Spülvorgang vorangehenden Waschvorgang zu bestimmen.

Im Schritt des Ermittelns wird erfindungsgemäß unter Verwendung einer Waschbeladungsmenge von einem dem Spülvorgang vorhergehenden Waschvorgang und der Beladungsmenge zu Beginn des Spülvorgangs die Restflotte ermittelt. Die Waschbeladungsmenge und die Beladungsmenge können beispielsweise im Schritt des Erkennens ermittelt werden. Die Restflotte kann beispielsweise als Differenz zwischen der Waschbeladungsmenge und der Beladungsmenge ermittelt werden. Vorteilhafterweise kann die Spülwassermenge dadurch besonders exakt ermittelt werden, wodurch der Spülvorgang besonders wasser- und energiesparend durchgeführt werden kann.

Außerdem umfasst das Verfahren erfindungsgemäß auch einen Schritt des Erfassens des Entwässerungsverhaltens der Wäsche. Das Entwässerungsverhalten der Wäsche kann unter Verwendung eines Massenträgheitsmoments der Wäsche und zusätzlich oder alternativ unter Verwendung eines Drehmomentverlaufs der Trommel erfasst werden. Auch ein Erfassen des Entwässerungsverhaltens ermöglicht vorteilhafterweise eine besonders exakte Ermittlung der Spülwassermenge.

Der hier vorgestellte Ansatz schafft ferner eine nicht beanspruchte Vorrichtung, die ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form einer Vorrichtung kann die der Erfindung zugrunde liegende Aufgabe schnell und effizient gelöst werden.

Die Vorrichtung kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Vorrichtung einlesbares Sensorsignal darstellen. Ein Ausgangssignal kann ein Steuersignal oder ein Datensignal darstellen, das an einer Ausgangsschnittstelle der Vorrichtung bereitgestellt werden kann. Die Vorrichtung kann ausgebildet sein, um die Ausgangssignale unter Verwendung einer in Hardware oder Software umgesetzten Verarbeitungsvorschrift zu bestimmen. Beispielsweise kann die Vorrichtung dazu eine Logikschaltung, einen integrierten Schaltkreis oder ein Softwaremodul umfassen und beispielsweise als ein diskretes Bauelement realisiert sein oder von einem diskreten Bauelement umfasst sein.

Mit diesem Ansatz wird zudem eine nicht beanspruchte Waschmaschine vorgestellt. Die Waschmaschine weist eine Trommel zum Aufnehmen von Wäsche und eine Ausführungsform der vorstehend genannten Vorrichtung auf. Die Waschmaschine kann beispielsweise als Waschautomat oder als kombiniertes Waschtrockengerät ausgeführt sein.

Von Vorteil ist auch ein nicht beanspruchtes Computer-Programmprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann. Wird das Programmprodukt oder Programm auf einem Computer oder einer Vorrichtung ausgeführt, so kann das Programmprodukt oder Programm zur Durchführung, Umsetzung undloder Ansteuerung der Schritte des Verfahrens nach einer der vorstehend beschriebenen Ausführungsformen verwendet werden.

Ein Ausführungsbeispiel der Erfindung ist in den Zeichnungen rein schematisch dargestellt und wird nachfolgend näher beschrieben. Es zeigt
- Figur 1: eine schematische Darstellung einer Waschmaschine mit einer Vorrichtung zum Betreiben der Waschmaschine gemäß einem Ausführungsbeispiel; und
- Figur 2: ein Ablaufdiagramm eines Verfahrens zum Betreiben einer Waschmaschine gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine schematische Darstellung einer Waschmaschine 100 mit einer Vorrichtung 105 zum Betreiben der Waschmaschine 100 gemäß einem Ausführungsbeispiel. Die Waschmaschine 100 weist eine Trommel 110 zum Aufnehmen von Wäsche 115 auf. Die Vorrichtung 105 ist ausgebildet, für einen Spülvorgang der Waschmaschine 100 eine Spülwassermenge zu ermitteln. Die Spülwassermenge wird unter Verwendung einer Beladungsmenge an Wäsche 115 in der Trommel 110, einer Restflotte in der Wäsche 115 zu Beginn des Spülvorgangs und eines Entwässerungsverhaltens der Wäsche 115 ermittelt. Die Vorrichtung 105 ist auch ausgebildet, unter Verwendung der ermittelten Spülwassermenge den Spülvorgang durchzuführen. Die Spülwassermenge ist dabei vollständig durch die Wäsche 115 gebunden. Während des Spülvorgangs wird eine Drehbewegung der Trommel 110 ausgeführt. Zudem ist die Vorrichtung 105 ausgebildet, die in der Wäsche 115 gebundene Flotte aus Restflotte und Spülwassermenge zu reduzieren. Zum Reduzieren wird eine weitere Drehbewegung der Trommel 110 ausgeführt.

Ein Spülen der Wäsche 115 mittels der hier gezeigten Vorrichtung 105 nur mit gebundener Flotte ist vorteilhafterweise energiesparend, denn ein Austausch zwischen gebundener Flotte und freier Flotte dauert länger als ein Spülen mit einer Spülwassermenge als gebundene Flotte, und ein Heben der Wäsche 115 aus der freien Flotte benötigt zudem mehr Energie.

Gemäß einem Ausführungsbeispiel ist die Vorrichtung 105 auch ausgebildet, das Ermitteln der Spülwassermenge, das Durchführen des Spülvorgangs und das Reduzieren der in der Wäsche 115 gebundenen Flotte zyklisch zu wiederholen, um die Restflotte in der Wäsche 115 durch Spülwasser auszutauschen.

Auch ist die Vorrichtung 105 gemäß einem Ausführungsbeispiel dazu ausgebildet, bei jedem Wiederholen des Ermittelns der Spülwassermenge für ein weiteres Spülen der Wäsche 115 die Spülwassermenge gegenüber einer vorhergehend ermittelten Spülwassermenge zu erhöhen, um die Wäsche 115 zu spülen.

Unter Verwendung der Beladungsmenge der Trommel 110 und einer Wasserzulaufmenge ist die Vorrichtung 105 gemäß einem Ausführungsbeispiel ausgebildet, die Drehbewegung der Trommel 110 undloder die weitere Drehbewegung der Trommel 110 zu bestimmen.

Zudem ist die Vorrichtung 105 gemäß einem Ausführungsbeispiel dazu ausgebildet, die Beladungsmenge der Trommel 110 unter Verwendung eines Massenträgheitsmoments der Wäsche 115 undloder eines Saugverhaltens der Wäsche 115 und zusätzlich oder alternativ einer erfassten Masse der Wäsche 115 zu erkennen.

Die Vorrichtung 105 ist gemäß einem Ausführungsbeispiel auch ausgebildet, die Restflotte in der Wäsche 115 zu ermitteln. Die Restflotte wird unter Verwendung einer Waschbeladungsmenge von einem dem Spülvorgang vorhergehenden Waschvorgang und der Beladungsmenge zu Beginn des Spülvorgangs ermittelt.

Optional ist die Vorrichtung 105 zudem dazu ausgebildet, das Entwässerungsverhalten der Wäsche 115 unter Verwendung eines Massenträgheitsmoments der Wäsche 115 undloder eines Drehmomentverlaufs der Trommel 110 zu ermitteln.

Im Folgenden sind beispielhaft ein Waschvorgang und der daran anschließende Spülvorgang in der Waschmaschine 100 unter Verwendung der Vorrichtung 105 beschrieben: Zunächst werden Informationen über die Beladung der Trommel 110 für den Waschvorgang gesammelt. Dazu wird die Beladungsmenge der Trommel 110 gemäß einem Ausführungsbeispiel mittels eines Massenträgheitsverfahren oder eines Saugverhaltens der Beladung oder einer Waagefunktion der Waschmaschine 100 bestimmt, und es wird die Wasserzulaufmenge für den Waschvorgang ermittelt. Diese Werte werden in der Steuerung des Spülvorgangs mittels der Vorrichtung 105 für das Ermitteln der Parameter des Spülvorgangs, wie die Spülwassermenge oder die Drehzahl der Trommel 110, anhand eines Modells verwendet. Anschließend wird anhand der ermittelten Beladungsmenge und der bekannten Wasserzulaufmenge ein erforderliches Drehzahlprofil der Trommel 110 für die erforderliche Restfeuchtereduzierung der Wäsche 115 für den Schleudergang nach der Hauptwäsche ermittelt, um die gebundene Flotte in der Wäsche 115 zu reduzieren. Bei einem Schleudervorgang nach der Hauptwäsche wird das Entwässerungsverhalten der Beladung der Trommel 110 beobachtet, um das vorher festgelegte Drehzahlprofil der Trommel 110 nochmals zu optimieren, und die so gewonnen Daten für die weitere Auslegung des Spülvorgangs, also für das Ermitteln der Spülwassermenge und der erforderlichen Drehzahl für die Drehbewegung zum Durchführen der Spülvorgangs und die weitere Drehbewegung zum Reduzieren der Flotte in der Wäsche 115 zu nutzen.

Das Entwässerungsverhalten der Wäsche 115 wird gemäß einem Ausführungsbeispiel unter Verwendung eines Massenträgheitsmoments der Wäsche 115 undloder eines Drehmomentverlaufs der Trommel 110 ermittelt. In Beschleunigungsphasen der Drehbewegung der Trommel 110 kann über ein Massenträgheitsverfahren das Massenträgheitsmoment der Beladung, also der Wäsche 115 und der in der Wäsche 115 gebundenen Flotte, bestimmt werden. Eine Differenz zwischen der am Beginn des Waschvorgangs und in der aktuellen Messung ermittelten Beladung entspricht der Wassermenge in der Beladung. Zum Ermitteln des Entwässerungsverhaltens mittels des Drehmomentverlaufs der Trommel 110 wird der Drehmomentbedarf oder der Leistungsbedarf mit der fortschreitenden Entwässerung der Wäsche 115 beobachtet: Auf einem Drehzahlplateau fällt der Drehmoment- bzw. Leistungsbedarf mit der fortschreitenden Entwässerung. Fällt die Änderung des Drehmoment- bzw. Leistungsverlaufs unter eine Grenze, so wird das Drehzahlplateau beendet, da die optimale Entwässerung auf diesem Plateau erreicht wurde. Am Ende des Schleuderns nach der Hauptwäsche wird nochmal über ein Massenträgheitsverfahren die Beladungsmenge der Trommel 110 bestimmt. Hiermit wird die verbliebene Wassermenge in der Beladung bestimmt. Ziel ist es, aus den ermittelten Werten die optimale Wasserzulaufmenge für den folgenden Schleudergang zu bestimmen. Anschließend wird die Spülwassermenge für den folgenden Spülgang ermittelt. Anhand der Beladungsmenge, des verbliebenen Wassers und des Entwässerungsverhaltens wird die Spülwassermenge für den folgenden Spülschritt festgelegt. Dabei wird nur so viel Wasser eingesetzt, dass sich keine freie Flotte bildet. Die gesamte Spülwassermenge, die zugegeben wird, wird in der Wäsche 115 gebunden. Danach wird die ermittelte Spülwassermenge zugegeben. Die Wasserzugabe der Spülwassermenge kann über die Türschauglas-Bespülung oder über die Umflutung der Waschmaschine 100 erfolgen. Wird das Wasser über die Umflutung in die Wäsche 115 eingebracht, so ist vorher der Umflutkreislauf mit Frischwasser zu spülen. Dazu wird Wasser in den Laugenbehälter der Waschmaschine 100 eingeleitet, und das eingeleitete Wasser wird wieder abgepumpt. Nach der Spülwasserzugabe wird zum Spülen eine Waschbewegung, also eine Drehbewegung der Trommel 110 ausgeführt. Anschließend wird die in der Wäsche 115 gebundene Flotte reduziert. Es folgt ein mehrfaches zyklisches Wiederholen des Ermittelns der Spülwassermenge, der Spülwasserzugabe und des Spülens sowie des Reduzierens der gebundenen Flotte. Dabei wird gemäß einem Ausführungsbeispiel in jedem Spülschritt des Spülvorgangs, also bei jeder Wiederholung, die Wassermenge des Spülwassers leicht erhöht, um die Konzentrationsdifferenz über den Austauschprozess zu vergrößern. Zum Schluss erfolgt das Endschleudern der Wäsche 115.

Bei dem hier beschriebenen Spülen der Wäsche 115 nur mit gebundener Flotte wird durch den Verzicht auf die freie Flotte der Leistungsbedarf für die Waschbewegung der Trommel 110 reduziert und der Austausch zwischen Frischwasser und Waschlauge erfolgt in der gebundenen Flotte deutlich schneller als der Austausch zwischen freier Flotte und gebundener Flotte. Durch verringerte Schleuderdrehzahlen der Trommel 110 im Zwischenschleudern werden der Leistungsbedarf und die mechanische Belastung der Waschmaschine 100 reduziert. Der Zeitbedarf für einen Spülzyklus wird reduziert, sodass zusätzliche Zyklen zur Verbesserung der Spülwirkung durchgeführt werden können. Zusätzlich wird das Wasser durch die reduzierten Drehzahlen der Trommel 110 im Spülschleudern nicht so tief in die Wäsche 115 getrieben, sodass sich im Endschleudern bessere Endrestfeuchten erzielen lassen. Dabei werden die Steuerung der Entwässerung der Wäsche 115 anhand der Beladung, wie Menge und Art der Beladung, die Steuerung des Drehzahlverlaufs der Trommel 110 anhand des Drehmoment- bzw. Leistungsverlaufs durchgeführt. Die Entwässerung der Wäsche 115 wird über ein Massenträgheitsverfahren und durch Ermitteln der verbliebenen Restwassermenge überwacht. Die Spülwassermenge wird dabei für den folgenden Spülgang so ermittelt, dass die Wäsche 115 nur mit gebundener Flotte gespült wird.

Figur 2 zeigt ein Ablaufdiagramm eines Verfahrens 200 zum Betreiben einer Waschmaschine gemäß einem Ausführungsbeispiel. Die Waschmaschine weist eine Trommel zum Aufnehmen von Wäsche auf. Das Verfahren 200 weist einen Schritt 205 des Ermittelns, einen Schritt 210 des Durchführens und einen Schritt 215 des Reduzierens auf. Im Schritt 205 des Ermittelns wird eine Spülwassermenge für einen Spülvorgang der Waschmaschine ermittelt. Die Spülwassermenge wird unter Verwendung einer Beladungsmenge an Wäsche in der Trommel, einer Restflotte in der Wäsche zu Beginn des Spülvorgangs und eines Entwässerungsverhaltens der Wäsche ermittelt. Im Schritt 210 des Durchführens wird der Spülvorgang unter Verwendung der ermittelten Spülwassermenge durchgeführt. Dabei ist die Spülwassermenge vollständig durch die Wäsche gebunden. Während des Spülvorgangs wird eine Drehbewegung der Trommel ausgeführt. Im Schritt 215 des Reduzierens wird die in der Wäsche gebundene Flotte aus Restflotte und Spülwassermenge reduziert. Zum Reduzieren wird eine weitere Drehbewegung der Trommel ausgeführt.

Die Schritte 205 des Ermittelns, 210 des Durchführens 215 des Reduzierens werden gemäß einem Ausführungsbeispiel mehrfach zyklisch wiederholt.

Gemäß einem Ausführungsbeispiel umfasst das Verfahren 200 zudem einen Schritt 220 des Bestimmens. Im Schritt 220 wird unter Verwendung der Beladungsmenge und einer Wasserzulaufmenge eine Drehzahl zum Ausführen der Drehbewegung und zusätzlich oder alternativ der weiteren Drehbewegung der Trommel bestimmt. Der Schritt 220 des Bestimmens wird vor dem Schritt 210 des Durchführens undloder vor dem Schritt 215 des Reduzierens ausgeführt.

Das Verfahren umfasst gemäß einem Ausführungsbeispiel auch einen Schritt 225 des Erkennens. Im Schritt 225 wird die Beladungsmenge unter Verwendung eines Massenträgheitsmoments der Wäsche undloder eines Saugverhaltens der Wäsche undloder einer erfassten Masse der Wäsche erkannt. Der Schritt 225 des Erkennens wird optional vor dem Schritt 205 des Ermittelns ausgeführt.

Zudem umfasst das Verfahren 200 gemäß einem Ausführungsbeispiel einen Schritt 230 des Erfassens. Im Schritt 230 des Erfassens wird unter Verwendung eines Massenträgheitsmoments der Wäsche undloder eines Drehmomentverlaufs der Trommel das Entwässerungsverhalten der Wäsche erfasst. Optional wird der Schritt 230 des Erfassens vor dem Schritt 205 des Ermittelns ausgeführt.

Umfasst ein Ausführungsbeispiel eine "und/oder"-Verknüpfung zwischen einem ersten Merkmal und einem zweiten Merkmal, so ist dies so zu lesen, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

## Patentansprüche

1. Verfahren (200) zum Betreiben einer Waschmaschine (100), wobei die Waschmaschine (100) eine Trommel (110) zum Aufnehmen von Wäsche (115) aufweist, wobei das Verfahren (200) folgende Schritte aufweist:
Ermitteln (205) einer Spülwassermenge für einen Spülvorgang der Waschmaschine (100), wobei die Spülwassermenge unter Verwendung einer Beladungsmenge an Wäsche (115) in der Trommel (110), einer Restflotte in der Wäsche (115) zu Beginn des Spülvorgangs und eines Entwässerungsverhaltens der Wäsche (115) ermittelt wird;
Durchführen (210) des Spülvorgangs unter Verwendung der ermittelten Spülwassermenge, wobei die Spülwassermenge vollständig durch die Wäsche (115) gebunden ist, wobei während des Spülvorgangs eine Drehbewegung der Trommel (110) ausgeführt wird; und
Reduzieren (215) der in der Wäsche (115) gebundenen Flotte aus Restflotte und Spülwassermenge, wobei zum Reduzieren (215) eine weitere Drehbewegung der Trommel (110) ausgeführt wird,
**gekennzeichnet durch**
einen Schritt (225) des Erkennens der Beladungsmenge unter Verwendung eines Massenträgheitsmoments der Wäsche (115) undloder eines Saugverhaltens der Wäsche (115) undloder einer erfassten Masse der Wäsche (115),
wobei im Schritt (205) des Ermittelns unter Verwendung einer Waschbeladungsmenge von einem dem Spülvorgang vorhergehenden Waschvorgang und der Beladungsmenge zu Beginn des Spülvorgangs die Restflotte ermittelt wird, und
einen Schritt (230) des Erfassens des Entwässerungsverhaltens der Wäsche (115) unter Verwendung eines Massenträgheitsmoments der Wäsche (115) undloder eines Drehmomentverlaufs der Trommel (110).

2. Verfahren (200) gemäß Anspruch 1, wobei der Schritt (205) des Ermittelns, der Schritt (210) des Durchführens und der Schritt (215) des Reduzierens zyklisch wiederholt werden, um die Restflotte in der Wäsche (115) durch Spülwasser auszutauschen.

3. Verfahren (200) gemäß Anspruch 2, wobei bei jedem Wiederholen des Schritts (205) des Ermittelns die Spülwassermenge gegenüber einem vorhergehenden Ausführen des Schritts (205) des Ermittelns erhöht wird, um die Wäsche (115) zu spülen.

4. Verfahren (200) gemäß einem der vorangegangenen Ansprüche, mit einem Schritt (220) des Bestimmens einer Drehzahl zum Ausführen der Drehbewegung undloder der weiteren Drehbewegung der Trommel (110) unter Verwendung der Beladungsmenge und einer Wasserzulaufmenge.

## Claims

1. Method (200) for operating a washing machine (100), the washing machine (100) having a drum (110) for receiving laundry (115), the method (200) comprising the steps of:
determining (205) a quantity of rinsing water for a rinsing process of the washing machine (100), the quantity of rinsing water being determined using a load quantity of laundry (115) in the drum (110), a residual solution in the laundry (115) at the beginning of the rinsing process and a drainage behaviour of the laundry (115);
performing (210) the rinsing process using the determined quantity of rinsing water, the quantity of rinsing water being completely absorbed by the laundry (115), with a rotational movement of the drum (110) being executed during the rinsing process; and
reducing (215) the solution which consists of residual solution and quantity of rinsing water and is absorbed in the laundry (115), with a further rotational movement of the drum (110) being executed in order to carry out said reduction (215),
**characterised by**
a step (225) of detecting the load quantity using a mass moment of inertia of the laundry (115) and/or a suction behaviour of the laundry (115) and/or a detected mass of the laundry (115),
the residual solution being determined in the determination step (205) using a washing load quantity from a washing process preceding the rinsing process and the load quantity at the beginning of the rinsing process, and
a step (230) of detecting the drainage behaviour of the laundry (115) using a mass moment of inertia of the laundry (115) and/or a torque curve of the drum (110).

2. Method (200) according to claim 1, wherein the determination step (205), the performing step (210) and the reduction step (215) are cyclically repeated in order to exchange the residual solution in the laundry (115) with rinsing water.

3. Method (200) according to claim 2, wherein, upon each repetition of the determination step (205), the quantity of rinsing water is increased compared to a preceding execution of the determination step (205) in order to rinse the laundry (115).

4. Method (200) according to any of the preceding claims, comprising a step (220) of determining a rotational speed for executing the rotational movement and/or the further rotational movement of the drum (110) using the load quantity and a water intake quantity.

## Revendications

1. Procédé (200) permettant de faire fonctionner un lave-linge (100), dans lequel le lave-linge (100) présente un tambour (110) permettant de recevoir du linge (115), le procédé (200) présentant au moins l'étape suivante :
détermination (205) d'une quantité d'eau de rinçage pour une opération de rinçage du lave-linge (100), la quantité d'eau de rinçage étant déterminée à l'aide d'une quantité de chargement de linge (115) dans le tambour (110), d'un bain résiduel dans le linge (115) au début du processus de rinçage et d'un comportement de déshydratation du linge (115) ;
exécution (210) du processus de rinçage à l'aide de la quantité d'eau de rinçage déterminée, la quantité d'eau de rinçage étant entièrement liée au linge (115), un mouvement de rotation du tambour (110) étant effectué pendant le processus de rinçage ; et
réduction (215) du bain lié au linge (115) et constitué du bain résiduel et de la quantité d'eau de rinçage, un autre mouvement de rotation du tambour (110) étant effectué pour la réduction (215),
**caractérisé par**
une étape (225) de détection de la quantité de chargement à l'aide d'un moment d'inertie de masse du linge (115) et/ou d'un comportement d'aspiration du linge (115) et/ou d'une masse détectée du linge (115),
dans lequel, à l'étape (205) de détermination, le bain résiduel est déterminé à l'aide d'une quantité de chargement de lavage d'un processus de lavage précédant le processus de rinçage et de la quantité de chargement au début du processus de rinçage, et
une étape (230) de détection du comportement de déshydratation du linge (115) à l'aide d'un moment d'inertie de masse du linge (115) et/ou d'une courbe de couple du tambour (110).

2. Procédé (200) selon la revendication 1, dans lequel l'étape (205) de détermination, l'étape (210) d'exécution et l'étape (215) de réduction sont répétées de manière cyclique pour remplacer le bain résiduel dans le linge (115) par de l'eau de rinçage.

3. Procédé (200) selon la revendication 2, dans lequel, à chaque répétition de l'étape (205) de détermination, la quantité d'eau de rinçage est augmentée par rapport à une exécution précédente de l'étape (205) de détermination afin de rincer le linge (115).

4. Procédé (200) selon l'une quelconque des revendications précédentes, comportant une étape (220) de définition d'une vitesse de rotation pour l'exécution du mouvement de rotation et/ou du mouvement de rotation supplémentaire du tambour (110) à l'aide de la quantité de chargement et d'une quantité d'afflux d'eau.
